# EUROPÄISCHE PATENTSCHRIFT

(11) **EP 1 339 823 B1**
(45) Veröffentlichungstag und Bekanntmachung des Hinweises auf die Patenterteilung: **02.02.2005**
(21) Anmeldenummer: 01984760.7
(22) Anmeldetag: 23.11.2001
(51) Int. Cl.: C11D 3/32, C11D 3/38, C11D 3/386

(54) **REINIGUNGSMITTEL**
DETERGENT
DETERGENT

(30) Priorität: 01.12.2000 DE 10059642
(43) Veröffentlichungstag der Anmeldung: 03.09.2003
(73) Patentinhaber: BBT Bergedorfer Biotechnik GmbH, 21029 Hamburg (DE)
(72) Erfinder: BECKER, Klaus, 21029 Hamburg (DE)
(74) Vertreter: Hagemann, Heinrich, Dr.rer.nat., Dipl.-Chem.
(86) Internationale Anmeldenummer: PCT/EP2001/013684
(87) Internationale Veröffentlichungsnummer: WO 2002/044309

(56) Entgegenhaltungen:
- WO-A-00/11130
- DE-A- 3 906 124
- US-A- 5 532 162
- US-A- 5 931 172
- DATABASE WPI Section Ch, Week 199734 Derwent Publications Ltd., London, GB; Class A97, AN 1997-369814 XP002202593 & JP 09 157699 A (MAE A), 17. Juni 1997 (1997-06-17)
- "CHEMICAL ABSTRACTS + INDEXES,115, 210743p" CHEMICAL ABSTRACTS, AMERICAN CHEMICAL SOCIETY. COLUMBUS, US, 1991, XP000251853 US ISSN: 0009-2258

## Beschreibung

Die Erfindung betrifft ein Reinigungsmittel, insbesondere zum Reinigen von Abflußrohren, für fett- und/oder proteinhaltige Abwässer aus dem Haushalt, kommunalen Ursprungs oder aus gewerblichen Unternehmen mit einem Gehalt an Harnstoff, einem Harnstoffderivat, einem Salz von Harnstoff und/oder einem Salz eines Harnstoffderivats.

Ein Verfahren der oben beschriebenen Art ergibt sich aus der EP-B-236 989, die jedoch zwingend den Einsatz von Supplinen verlangt, beispielsweise in Form von stickstoffhaltigen Verbindungen. Dieser bekannte Vorschlag geht von der Erkenntnis aus, daß sich Mikroorganismen häufig so spezialisiert haben, daß sie zum Leben Suppline benötigen. Suppline sind essentielle Stoffe, die zum Grundbestand der Zelle gehören und von einzelnen Organismen nicht selbst synthetisiert werden können. Es handelt sich z.B. um Aminosäuren, Purine, Pyrimidine, organische Säuren, Kohlenhydrate sowie Vitamine, insbesondere Phenylalanin, Arginin, Asparaginsäure, Oxalsäure, Apfelsäure, Malon- und Propionsäure. Hinsichtlich ihrer Funktion und Konzentration unterscheiden sich Suppline deutlich von Nährstoffen. Sie entsprechen den Vitaminen bei der tierischen und menschlichen Ernährung. Als Nährstoffe, die sich grundsätzlich von Supplinen unterscheiden, können die folgenden Verbindungen angegeben werden: Ammonium-, Nitrat- und Phosphationen, Glucose, Polysaccharide, Proteine und Kohlenhydrate. Zur Reinigung von Abflussrohren für fetthaltige Abwässer aus dem Haushalt oder aus gewerblichen Unternehmen wird durch die Zufuhr von Supplinen für fettabbauende bzw. fettemulgierende Bakterien die Bildung eines Pfropfens im Abflußrohr verhindert bzw., wenn sich ein derartiger Pfropfen bereits gebildet haben sollte, seine Auflösung leicht bewirkt. Im Rahmen des bekannten Vorschlags wird daher eine biologische Zersetzung des Fettes durch die im Abwasser vorhandenen Bakterien erreicht. Supplinkombinationen zur Förderung der fettabbauenden (bzw. -emulgierenden) Bakterien werden allein oder in Kombination mit einem Detergenz auf den Pfropfen im Abwasserrohr gebracht. Die Supplinkombination ermöglicht ein rasches Wachstum der erwünschten Bakterien, was zu einer Auflösung des störenden Fettpfropfens im Abflußrohr führt. Bei den fettabbauenden bzw. emulgierenden Bakterien handelt es sich um ein breites Spektrum von Bakterien, die normalerweise im Abwasser selbst enthalten sind. Um das Eindringen der Suppline in den Fettpfropfen zu fördern und die mikrobielle Fettlösung zu unterstützen, kann ein Detergenz zugesetzt werden. Dem gleichen Zweck dient allein oder in Kombination mit dem Detergenz der Zusatz eines CO₂-entwickelnden Pulvers, z.B. Brausepulver, das aus etwa 50 Gewichtsprozent Natriumbicarbonat und etwa 50 Gewichtsprozent Weinsäure besteht.

Der oben bezeichnete Vorschlag hat sich in der Praxis als sehr wertvoll erwiesen, ist jedoch verbesserungsbedürftig. Ein weiteres Verfahren aus dem Stand der Technik geht aus der DE 44 17 809 A1 hervor. Hiernach wird ein Verfahren zur Sanitärreinigung mit einem Sanitärreiniger in flüssiger oder fester Form beschrieben, welcher einen Mindestgehalt an keimhemmenden organischen Stoffen, neben den üblichen kalklösenden wasserlöslichen Säuren, keimfördernde organische Stoffe und weitere Additive enthält, wobei als keimfördernder organischer Stoff beispielsweise Harnstoff enthalten ist. Diese Anmeldung offenbart ein zweistufiges Wirkungssystem, wonach in einer ersten Phase die keimhemmenden Stoffe und in einer zweiten Phase die keimfördernden Stoffe die Abwasserreinigung bewirken.

Nach der Lehre der EP 0 184 416 A2 ist ein Reinigungsblock für Toiletten bekannt, der im Spülkasten aufgelöst wird und eine Zusammensetzung aus 5 bis 85 Gew.-% eines oder mehrerer anionischer oberflächenaktiver Mittel, 2 bis 50 Gew.-% eines oder mehrerer Mittel zur Steuerung der Löslichkeit sowie 0,5 bis 50 Gew.-% mindestens eines wasserlöslichen mehrwertigen Metallsalzes, wie beispielsweise kristallwasserhaltiges Magnesiumsulfat, aufweist.

Der technische Vorschlag nach der WO-A-0071656 (PCT/EP 00/04135) bietet gegenüber den vorstehend beschriebenen Verfahren bzw. Reinigungsmitteln eine weitergehende Verbesserung. Die darin beschriebene Lehre strebt an, die Wirkung auf abflußblockierende Pfropfen und deren Teile so zu verbessern, daß sowohl eine leichtere und raschere physikalische wie auch biologisch-chemische Auflösung von Pfropfen oder deren Teilen im Abfluß und Abwasser erfolgen kann.

US-A-5532162 beschreibt fettlösende Reiniger enthaltend fettabbauende Mikroorganismen und Nährstoffe.

WO-A-0011130 beschreibt fettlösende Reiniger für Abwasserleitungen enthaltend Mikroorganismen und Enzym.

DE-A-3906124 beschreibt Rohrreiniger enthaltend Protease, Mikroorganismen und Sorbet, der optimale pH Wert beträgt 4.

Diesbezüglich bietet dieser Stand der Technik auch einen dahingehenden Vorschlag. Dieser besteht in einem Verfahren zum Reinigen von Abflussrohren für fetthaltige Abwässer aus dem Haushalt oder gewerblichen Unternehmen, wobei man den im Abwasser enthaltenen fettabbauenden und/oder fettemulgierenden Bakterien stickstoffhaltige Verbindungen zusetzt, das dadurch gekennzeichnet ist, daß 1. einem flüssigen Abflußreiniger zusätzlich Harnstoff, ein Harnstoffderivat, ein Salz vom Harnstoff und/oder ein Salz eines Harnstoffderivats und 2. einem festen Abflussreiniger zusätzlich Harnstoff, ein Harnstoffderivat, ein Salz vom Harnstoff und/oder ein Salz eines Harnstoffderivats und/oder wasserfreies Magnesiumsulfat zugesetzt werden, wobei Wachstumsfaktoren in Form von Supplinen weitgehend ausgeschlossen werden, und in 1. und 2. die Menge an keimhemmendem organischen Stoff unterhalb 0,5 g/kg, bevorzugt unterhalb etwa 0,3 g/kg, insbesondere unterhalb etwa 0,1 g/kg Abflussreiniger liegt. Es ist dabei bevorzugt, daß Harnstoff eingesetzt wird und zwar insbesondere in einer Menge von 0,1 bis 20 Gew.-%, bezogen auf den Feststoffgehalt. Mit Vorteil soll auch Harnstoffphosphat, insbesondere in einer Menge von 0,2 bis 40 Gew-%, bezogen auf den Feststoffgehalt, eingesetzt werden können. Ganz allgemein wird zum Ausdruck gebracht, daß auch fett-, eiweiß- und kohlenhydratabbauende Enzyme und/oder Mikroorganismen herangezogen werden können.

Besonderes Kennzeichen dieses bekannten Vorschlags ist es jedoch, daß nicht nur Wachstumsfaktoren in Form von Supplinen weitgehend ausgeschlossen werden, sondern daß in einem festen Abflußreiniger die Menge an keimhemmenden organischen Stoffen zwingend unterhalb 0,5 g/kg, insbesondere unterhalb 0,3 g/kg und ganz besonders unterhalb 0,1 g/kg Abflußreiniger liegen muß. Hierbei handelt es sich insbesondere um saure organische Stoffe bzw. deren Salz oder geeignete Derivate sowie ätherische Öle. Hierzu zählen insbesondere aliphatische Carbonsäuren, niedere Carbonsäuren mit 1 bis 7 Kohlenstoffatomen, wie insbesondere Ameisensäure, Essigsäure, Propionsäure, Capronsäure, Malonsäure, Oxalsäure, sowie auch verschiedene Fettsäuren mit 6 bis 12 Kohlenstoffatomen, z.B. Sorbinsäure oder Undecensäure, sofern sie in Form geeigneter wasserlöslicher Salze einsetzbar sind. Geeignete Derivate der obigen Carbonsäuren sind Hydroxysäuren, wie Glycolsäure, Weinsäure und Citronensäure sowie Oxosäuren, wie Acetessigsäure und Brenztraubensäure. Besonders geeignet sind auch hinreichend wasserlösliche aromatische Carbonsäuren, wie insbesondere Benzoesäure, Salicylsäure und auch andere Phenocarbonsäuren. Derartige keimhemmende organische Stoffe will demzufolge der Vorschlag nach der WO-A-0071656 möglichst völlig ausschließen. Dies trifft für das nachfolgend geschilderte erfindungsgemäße Reinigungsmittel nicht zu. Es hat sich gezeigt, daß der zuletzt geschilderte technische Vorschlag zum Reinigen von Abflußrohren weiterhin verbesserungsbedürftig ist, insbesondere ein verbessertes Pfropf-Auflösevermögen anzustreben ist.

Gegenstand der Erfindung ist ein Reinigungsmittel, insbesondere zum Reinigen von Abflußrohren, für fett- und/oder proteinhaltige Abwässer aus dem Haushalt, kommunalen Ursprungs oder aus gewerblichen Unternehmen mit einem Gehalt an Harnstoff, einem Harnstoffderivat, einem Salz von Harnstoff und/oder einem Salz eines Harnstoffderivats, das dadurch gekennzeichnet ist, daß das Reinigungsmittel etwa 50 bis 90 Gew.-% Harnstoff, Harnstoffderivat, Salz von Harnstoff und/oder Salz eines Harnstoffderivats, bezogen auf Trockensubstanz, und ein alkalisch wirksames Mittel, das ein alkalisches Medium sicherstellt, Protease sowie fettabbauende Mikroorganismen enthält.

Das erfindungsgemäße Mittel setzt demzufolge in krassem Gegensatz zu dem Vorgehen nach dem Stand der Technik einen ungewöhnlich hohen Anteil an Harnstoff, Harnstoffderivat, Salz von Harnstoff und/oder Salz eines Harnstoffderivats, bezogen auf Trockensubstanz, ein, nämlich 50 bis 90 Gew.-%, vorzugsweise 60 bis 80 Gew.-%, insbesondere 65 bis 75 Gew.-%. Dabei ist der Harnstoff nicht nur bei dem zweckgerichteten Einsatz des erfindungsgemäßen Reinigungsmittels keimfördernd, sondern wirkt löslichkeitserhöhend für die erfindungsgemäß ebenfalls heranzuziehende(n) Protease(n) und dient darüber hinaus als Stickstoff-Quelle für die fettabbauenden Bakterien. Ferner hat er eine Lösungsfunktion auf gegebenenfalls zu entfernende Proteine. Grundsätzlich kann es sich bei dem keimfördernden organischen Stoff in Form des Harnstoffs oder Harnstoffderivats um eine offenkettige oder zyklische Verbindung der Formel (I) R₁R₂N-CO-NR₃R₄ handeln, worin R₁ bis R₄ jeweils unabhängig voneinander offenkettig oder cyclisiert vorliegen und folgende Bedeutung haben können: Wasserstoff, eine niedere Alkylgruppe mit 1 bis 4 Kohlenstoffatomen, eine Cycloalkylgruppe mit 3 bis 6 Kohlenstoffatomen, eine Arylgruppe in Form eines Phenyl- oder Naphtyl-Restes, eine Aralkylgruppe mit 7 bis 18 Kohlenstoffatomen, oder eine O-, S-, oder N-haltige heterocyclische Gruppe mit 2 bis 5 Kohlenstoffatomen, wobei die Verbindung der Formel (I) ganz oder teilweise in Form eines Salzes vorliegt.

Unter die obige Formel (I) sollen daher folgende Harnstoff-Derivate fallen:

In der Formel (I) sind die jeweiligen Reste R₁, R₂, R₃ und R₄ vorzugsweise Wasserstoff, da die entsprechenden Ausgangsverbindungen handelsüblich bzw. leichter herstellbar sind. Geeignet sind im Rahmen der Erfindung insbesondere die Substituenten, die bei der vorstehenden Erfindungsdefinition angegeben sind. Als niedere Alkylgruppe mit 1 bis 4 Kohlenstoffatomen kommen insbesondere die Methyl-, Ethyl-, n-Propyl-, i-Propyl- sowie die verschiedenen Isomeren der Butylgruppe in Frage. Unter die Cycloalkylgruppe mit 3 bis 6 Kohlenstoffatomen fallen insbesondere der Cyclopropyl-, Cyclobutyl-, Cyclopentyl- sowie Cyclohexylrest, unter die Aralkylgruppe mit 7 bis 18 Kohlenstoffatomen insbesondere die Benzyl- und Phenethylgruppe, unter die Alkylarylgruppe mit 7 bis 18 Kohlenstoffatomen insbesondere die Tolylgruppe sowie unter die heterocyclische Gruppe mit 2 bis 5 Kohlenstoffatomen insbesondere solche, in deren heterocyclischem Ring sich mindestens ein Sauerstoff-, Schwefel- oder Stickstoff-Atom befindet, wobei als geeignete Beispiele die Radikale des Oxirans, Tetrahydrofurans, Dioxans sowie Pyrans angegeben werden können.

Grundsätzlich können die Verbindungen der Formel (I) auch in Form ihrer Salze oder sonstiger Vorstufen, was die Löslichkeit fördern kann, eingesetzt werden. In Einzelfällen kann dieses dann erst zu der gewünschten Löslichkeit führen. Es können also Verbindungen in Frage kommen, die die Verbindungen der Formel (I) erst im wässrigen Medium freisetzen bzw. ihre Wirksamkeit dort entfalten lassen. Die nachfolgenden Mengenangaben beziehen sich stets auf die Verbindungen der Formel (I) als solche bzw. ihren Anteil innerhalb der geeigneten Derivate bzw. Verbindungen.

Im Rahmen der Erfindung lassen sich von den genannten Harnstoffen bzw. Harnstoffderivaten beliebige geeignete Salze einsetzen, sofern sie den gewünschten Wirkungsmechanismus nicht beeinträchtigen. Hierfür in Frage kommen beispielsweise Chloride, Sulfate, insbesondere Hydrogensulfat, Phosphate, insbesondere die Hydrogenphosphate. Besonders wirksam ist das Harnstoffphosphat. Harnstoffphosphat, in reiner Form kristallisiert, ist farblos, hat einen Schmelzpunkt von 118 bis 119°C, ist löslich in Wasser, Alkohol, Essigsäure, Glyzerin, Ethylenglykol und dergleichen. Die wässrige Lösung reagiert sauer (1 prozentige Lösung pH-Wert 1,8). Neben breiter Anwendung als Kunstdünger (N/P-Quelle) bietet er eine weitere vorteilhafte praktische Verwendung aufgrund seiner Säurewirkung in Lötmitteln, Schmelzflussmitteln, Beizen, Metallputz- und Rostentfernungsmitteln und als Katalysator für säurekatalysierte Kunstharze (vergl. S. 1723, Römpp Chemie-Lexikon, Thieme Verlag, Bd. 3, 9. Aufl. 1990). Ein Vorschlag, ihn im Rahmen eines festen oder flüssigen Abflussreinigers zur Lösung der vorstehend formulierten Aufgabe einzusetzen, findet sich im Stand der Technik nicht bzw. auch keinerlei diesbezügliche Anregung.

Kern der Erfindung ist es demzufolge, dem festen oder auch flüssigen Abflußreiniger Harnstoff bzw. die angesprochenen Derivate bzw. Salze hiervon in Verbindung mit den fettabbauenden Mikroorganismen, Protease und einem alkalisch wirksamen Mittel einzusetzen. Der eingesetzte Harnstoff bzw. Harnstoffderivat wirkt gewissermaßen auch wie ein Füllstoff, ist gut wasserlöslich, löst sich pH-neutral, ist kostengünstig und unterstützt den Lösungsvorgang der Protease. Zudem stellt dieser eine leicht verwertbare Stickstoff-Quelle für die fettabbauenden Bakterien dar.

Proteasen sind Enzyme, die die hydrolytische Spaltung der Peptid-Bindung in Proteinen und Peptiden katalysieren. Hierbei wird insbesondere eine Protease herangezogen, die in einem wäßrigen alkalischen Medium erhöhte Wirksamkeit zeigt, zumal das erfindungsgemäße Reinigungsmittel darauf abstellt, durch die Einbindung eines alkalisch wirksamen Mittels auch in flüssiger Form geringe Alkalität zu zeigen, wobei der pH-Wert vorzugsweise in dem Bereich von 8 bis 12, insbesondere 9 bis 10 liegt. Letzterer Bereich ist demzufolge das Optimum. Die Menge an Protease in dem erfindungsgemäßen Reinigungsmittel liegt bei mindestens 0,3 Gew.-%, insbesondere mindestens 0,7 Gew.-%, bezogen auf Trockensubstanz bzw. Feststoffgehalt. Besonders bevorzugt wird ein Bereich zwischen etwa 0,7 und 4 Gew.-%.

Im Hinblick darauf, daß in dem zu entfernenden Pfropfen im Abflußrohr unterschiedliche Proteine sind, die auch unterschiedliche Proteasen sinnvoll erscheinen lassen, wird bevorzugt, die Proteasen in Form einer Mischung von mindestens 3, insbesondere mindestens 4 unterschiedlichen Proteasen einzusetzen. Hier werden insbesondere solche Proteasen herangezogen, die Protease-Aktivität im alkalischen pH-Bereich haben. In dem erfindungsgemäßen Reinigungsmittel liegen sie insbesondere in granulierter Form mit hoher Langzeitstabilität vor.

Wesentlicher Bestandteil des erfindungsgemäßen Reinigungsmittels ist es, fettabbauende Mikroorganismen einzusetzen, diese insbesondere in Form einer Bakterienmischkultur. Die fettabbauenden Mikroorganismen liegen vorzugsweise in einer Menge von mindestens 0,3 Gew.-%, insbesondere von mindestens 0,7 Gew.-%, bezogen auf Trockensubstanz, vor. Der Bereich zwischen 0,7 und 4 Gew.-% ist besonders bevorzugt. Die fettabbauenden Mikroorganismen bauen Triglyceride und Fettsäuren ab, beseitigen Fettablagerungen, entfernen Fäulnisgerüche und haben auch prophylaktische Wirkung. Zusätzlich zu den fettabbauenden Mikroorganismen kann auch Lipase herangezogen werden, insbesondere in Form eines Gemisches unterschiedlicher Lipasen. Lipasen sind Enzyme, die zur Gruppe der Hydrolasen gehören, die spezifisch Fette (Triglyceride) in Glycerid und Fettsäuren spalten.

Für den erfindungsgemäß angestrebten Erfolg ist es ferner wesentlich, daß das beanspruchte Reinigungsmittel ein alkalisch wirksames Mittel enthält. Damit soll bei der Anwendung auch ein alkalisches Medium sichergestellt sein, was für die erfindungsgemäß angestrebten Effekte wesentlich ist. Vorzugsweise liegt das alkalisch wirksame Mittel in Form eines Alkali- und/oder Erdalkalihydroxids und/oder eines alkalisch wirksamen Salzes eines Alkali- und/oder Erdalkalihydroxids vor. Als Alkalimetall wird in diesen Verbindungen Natrium bevorzugt. Besonders bevorzugt ist es, wenn das alkalisch wirksame Mittel eine Mischung aus Natriumhydrogencarbonat und Natriumcarbonat enthält. Dabei werden besonders vorteilhafte Ergebnisse erzielt, wenn die Mischung aus Natriumcarbonat und Natriumhydrogencarbonat so zusammengestellt ist, daß auf ein Gewichtsteil Natriumhydrogencarbonat 2 bis 4, insbesondere 2,8 bis 3,3 Gewichtsteile Natriumcarbonat entfallen. Mit dieser Mischung wird dann auch ein vorteilhafter pH-Bereich von 8 bis 11, insbesondere 9 bis 10 eingestellt. Dieses pH-Optimum hat auch eine vorteilhafte Auswirkung auf die im erfindungsgemäßen Rahmen eingesetzten Proteasen mit optimaler Wirksamkeit im alkalischen Bereich.

Die erfindungsgemäß angestrebten Effekte werden dadurch verbessert, indem ein Tensid einbezogen wird, insbesondere ein biologisch abbaubares Tensid, vorzugsweise auch in Form einer Mischung unterschiedlicher Tenside. Dabei wird es bevorzugt, wenn die Menge an Tensid in dem erfindungsgemäßen Reinigungsmittel, bezogen auf Trockensubstanz, mindestens 0,3 Gew.-%, insbesondere mindestens 0,7 Gew.-%, beträgt. Der Bereich von 0,7 bis 2,5 Gew.-% gilt als bevorzugt.

Bei Tensiden handelt es sich um Lösungsvermittler, die praktisch alle oberflächenaktiv sind. Die Auswahl der am besten geeigneten Lösungsvermittler für die in Betracht zu ziehenden wäßrigen Systeme geschieht nach dem HLB-System. Es kann sich insbesondere um anionische Tenside, wie Fettalkoholsulfonate, kationische Tenside, wie quarternäre Ammoniumverbindungen, nicht-ionogene Emulgatoren bzw. Lösungsvermittler, wie Fruchtsäureester der Mono-Diglyceride, z.B. Citronensäureester, und dergleichen handeln. Grundsätzlich wird auch hier, wie bei allen wesentlichen Bestandteilen des erfindungsgemäßen Reinigungsmittels angestrebt, daß diese unter den Einsatzbedingungen biologisch abbaubar sind. Die Tenside leisten einen wesentlichen Beitrag zum Lösen von Fetten in den zu entfernenden Ablagerungen. Darüber hinaus wirken sie auch auf die Proteasen in dem festen erfindungsgemäßen Reinigungsmittel nach Einbringen in die flüssige Phase des Abflußrohrs lösend ein.

Um die Wirksamkeit der fettabbauenden Bakterien zu steigern, ist es von besonderem Vorteil, in das erfindungsgemäße Reinigungsmittel eine Kohlenstoff-Quelle für diese einzubinden, insbesondere in Form einer organischen Säure, die jedoch im alkalischen Medium ihre Säurefunktionalität weitgehend einschränkt, so daß hier ihre mögliche keimhemmende Wirkung nicht mehr in vollem Umfang zum Tragen kommt bzw. ausgeschlossen ist. Hierbei kann es sich um die eingangs im Zusammenhang mit dem Stand der Technik geschilderten organischen Säuren handeln, insbesondere um Citronensäure, beispielsweise in Form des Anhydrids im festen erfindungsgemäßen Reinigungsmittel. ,'

Das Citronensäureanhydrid hat hierbei nicht nur die Funktion der Kohlenstoff-Quelle, sondern führt in Wechselwirkung mit dem bevorzugten alkalischen Medium Natriumhydrogencarbonat/Natriumcarbonat zu einem Lösen unter Gasbildung, was die gesamten Funktionsabläufe des erfindungsgemäßen Reinigungsmittels bei ihrem Einsatz begünstigt. Es entfaltet demzufolge eine Sprudelwirkung, unterstützt den Lösungsvorgang der Bestandteile des Mittels und ein akkustisches Feedback und stellt darüber hinaus für die fettabbauenden Bakterien eine leicht verwertbare Kohlenstoff-Quelle dar.

Des weiteren können zur Steigerung der erfindungsgemäß angestrebten Effekte dem Reinigungsmittel fett-, eiweiß- und kohlenhydratabbauende Enzyme zugefügt werden, insbesondere kohlenhydratabbauende Enzyme, vorzugsweise Cellulase. Alkalisches Milieu unterstützt hierbei die fett- und proteinlösenden Eigenschaften der im Präparat enthaltenen Enzyme und Mikroorganismen.

Darüber hinaus können in Einzelfällen auch Füllstoffe mit zusätzlichen Eigenschaften im Hinblick auf besondere Anwendungsfälle einverleibt werden, so in Form von Natriumsulfat, Natriumchlorid und/oder Saccharose. Wie allgemein üblich, können dem erfindungsgemäßen Reinigungsmittel auch Duftstoffe und/oder Farbstoffe beigesetzt sein. Hierbei handelt es sich insbesondere um Limonen-/Orangenterpene. Ein geeigneter Mengenbereich liegt zwischen 0,1 bis 0,001 Gew.-%, bezogen auf Trockensubstanz. Limonen-/Orangenterpene erzeugen demzufolge einen angenehmen Geruch, auch ein anderes Parfümöl ist einsetzbar. Gegebenenfalls können auch Aminosäuren, wie Cystein, eingesetzt werden.

Technologisch läßt sich die vorliegende Erfindung somit wie folgt erläutern:

Alle angesprochenen erfindungsgemäß zwingend heranzuziehenden oder auch bevorzugt einzusetzenden Bestandteile zeigen bei dem Erreichen des angestrebten technischen Erfolges ein funktionelles Zusammenwirken, das im Stand der Technik nirgendwo angesprochen ist. Zu den einzelnen technologischen Vorgängen sei auf die vorstehenden Ausführungen verwiesen. Insbesondere ist auch der hohe Anteil an Harnstoff bzw. Harnstoffderivat bzw. Salz herauszustellen. Das erfindungsgemäße Reinigungsmittel zeigt gegenüber den üblichen Reinigungsmitteln des Standes der Technik eine ungewöhnliche Überlegenheit. Es erreicht mit dieser großen Harnstoffmenge nahezu die Wirkung von Ätznatron (eine halbe Stunde), nämlich nunmehr eine Auflösung des Vergleichspfropfens innerhalb von nur 4 Stunden. Unter Hinzufügen von 50°C warmem Wasser verbessert sich die Wirkung sogar noch. Hierbei besteht zusätzlich die Möglichkeit, daß Erwärmen dadurch zu erreichen, daß vor Einsatz des erfindungsgemäßen Reinigungsmittels wasserfreies Magnesiumsulfat in das Abflußrohr eingebracht wird. Dies führt durch die Hydratisierungsenergie zu einer wünschenswert hohen Erwärmung.

Die Erfindung wird nachfolgend anhand eines Ausführungsbeispiels näher erläutert.

### BEISPIEL

### Die Zusammensetzung:

| | |
|---|---|
| 71,0% | Harnstoff |
| 17,9% | Na₂CO₃ |
| 6,55% | NaHCO₃ |
| 1,0% | Citronensäureanhydrid |
| 1,0% | biologisch abbaubares Tensid |
| 1,0% | im alkalischen Medium wirksame Protease |
| 1,0% | fettabbauende Bakterienmischkultur (für Fettabbau, insbesondere Speisefette, Fette aller Art, auch mineralische Fette) |
| 0,55% | Limonen-/Orangenterpene |

Die Wirksamkeit dieses Reinigungsmittels wurde an genormten Verstopfungsmassen (Formen) im Becherglas und im gläsernen Abflußknie gemessen. Die Zugabe des Reinigungsmittels erfolgte bei einer Temperatur von 15°C. Der Pfropfen im gläsernen Abflußknie war nach etwa 4 Stunden unter den gewählten Bedingungen aufgelöst und die Verstopfung völlig behoben.

## Patentansprüche

1. Reinigungsmittel, insbesondere zum Reinigen von Abflußrohren, für fett- und/oder proteinhaltige Abwässer aus dem Haushalt, kommunalen Ursprungs oder aus gewerblichen Unternehmen mit einem Gehalt an Harnstoff, einem Harnstoffderivat, einem Salz von Harnstoff und/oder einem Salz eines Harnstoffderivats, **dadurch gekennzeichnet, daß** das Reinigungsmittel 50 bis 90 Gew.-% Harnstoff, Harnstoffderivat, Salz von Harnstoff und/oder Salz eines Harnstoffderivats, bezogen auf Trockensubstanz, und ein alkalisch wirksames Mittel, das ein alkalisches Medium sicherstellt, Protease sowie fettabbauende Mikroorganismen enthält.

2. Reinigungsmittel nach Anspruch 1, **dadurch gekennzeichnet, daß** es 60 bis 80 Gew.-%, insbesondere 65 bis 75 Gew.-% Harnstoff, enthält.

3. Reinigungsmittel nach Anspruch 1 oder 2, **dadurch gekennzeichnet, daß** die Protease erhöhte Wirksamkeit in einem wäßrigen alkalischen Medium zeigt.

4. Reinigungsmittel nach einem der Ansprüche 1 bis 3, **dadurch gekennzeichnet, daß** die Protease in einer Menge von mindestens 0,3 Gew.-%, insbesondere von mindestens 0,7 Gew.-% , bezogen auf Trockensubstanz enthalten ist.

5. Reinigungsmittel nach Anspruch 4, **dadurch gekennzeichnet, daß** die Menge an Protease zwischen 0,7 und 4,0 Gew.-% liegt.

6. Reinigungsmittel nach mindestens einem der vorhergehenden Ansprüche, **dadurch gekennzeichnet, daß** die fettabbauenden Mikroorganismen in Form einer Bakterienmischkultur vorliegen.

7. Reinigungsmittel nach mindestens einem der vorhergehenden Ansprüche, **dadurch gekennzeichnet, daß** die fettabbauenden Mikroorganismen in einer Menge von mindestens 0,3 Gew.-%, insbesondere mindestens 0,7 Gew.-%, bezogen auf Trockensubstanz, vorliegen.

8. Reinigungsmittel nach Anspruch 7, **dadurch gekennzeichnet, daß** die Menge an fettabbauenden Mikroorganismen zwischen 0,7 und 4,0 Gew.-% liegt.

9. Reinigungsmittel nach mindestens einem der vorhergehenden Ansprüche, **dadurch gekennzeichnet, daß** das alkalisch wirksame Mittel in Form eines Alkali- und/oder Erdalkalihydroxids und/oder eines alkalisch wirksamen Salzes eines Alkali- und/oder Erdalkalihydroxids vorliegt.

10. Reinigungsmittel nach Anspruch 9, **dadurch gekennzeichnet, daß** das alkalisch wirksame Mittel eine Mischung aus Natriumhydrogencarbonat und Natriumcarbonat darstellt.

11. Reinigungsmittel nach Anspruch 10, **dadurch gekennzeichnet, daß** in der Mischung aus Natriumcarbonat und Natriumhydrogencarbonat auf ein Gewichtsteil Natriumhydrogencarbonat 2 bis 4, insbesondere 2,8 bis 3,3 Gewichtsteile Natriumcarbonat entfallen.

12. Reinigungsmittel nach mindestens einem der vorhergehenden Ansprüche, **dadurch gekennzeichnet, dass** ein Tensid, insbesondere ein biologisch abbaubares Tensid, enthalten ist.

13. Reinigungsmittel nach Anspruch 12, **dadurch gekennzeichnet, daß** es mindestens 0,3 Gew.-% Tenside, insbesondere mindestens 0,7 Gew.-% Tenside, bezogen auf Trockensubstanz, enthält.

14. Reinigungsmittel nach Anspruch 13, **dadurch gekennzeichnet, daß** die Tenside in einer Menge von 0,7 bis 2,5 Gew.-% vorliegen.

15. Reinigungsmittel nach mindestens einem der vorhergehenden Ansprüche, **dadurch gekennzeichnet, daß** es eine übliche Kohlenstoff-Quelle für die fettabbauenden Mikroorganismen enthält.

16. Reinigungsmittel nach Anspruch 15, **dadurch gekennzeichnet, daß** die Kohlenstoff-Quelle eine organische Säure, insbesondere Citronensäure, ist.

17. Reinigungsmittel nach Anspruch 16, **dadurch gekennzeichnet, daß** die Citronensäure in Form ihres Anhydrids vorliegt.

18. Reinigungsmittel nach mindestens einem der vorhergehenden Ansprüche, **dadurch gekennzeichnet, daß** es kohlenhydratabbauende Enzyme, insbesondere Cellulase, enthält.

19. Reinigungsmittel nach mindestens einem der vorhergehenden Ansprüche, **dadurch gekennzeichnet, daß** die Proteasen in Form einer Mischung von mindestens 3, insbesondere mindestens 4 unterschiedlichen Proteasen vorliegen.

20. Reinigungsmittel nach mindestens einem der vorhergehenden Ansprüche, **dadurch gekennzeichnet, daß** es zusätzlich Lipase, insbesondere in Form einer Mischung von mindestens 3, insbesondere von mindestens 5 verschiedenen Lipasen enthält.

21. Reinigungsmittel nach mindestens einem der vorhergehenden Ansprüche, **dadurch gekennzeichnet, daß** die Tenside in Form einer Mischung von mindestens 3, insbesondere mindestens 5 verschiedenen Tensiden vorliegen.

22. Reinigungsmittel nach mindestens einem der vorhergehenden Ansprüche, **dadurch gekennzeichnet, daß** es Füllstoffe in Form von Natriumsulfat, Natriumchlorid und/oder Saccharose enthält.

23. Reinigungsmittel nach mindestens einem der vorhergehenden Ansprüche, **dadurch gekennzeichnet, daß** es Duftstoffe und/oder Farbstoffe enthält.

## Claims

1. Cleaning agent, particularly for cleaning, for fat-containing and/or protein-containing sewage from the household, waste pipes of a municipal origin, or from an industrial undertaking, having a content of urea, a urea derivative, a urea salt and/or a urea derivative salt, **characterized in that** the cleaning agent contains 50 to 90 wt.% urea, urea derivative, urea salt and/or urea derivative salt, based on dry substance, and an alkaline-acting agent which ensures an alkaline medium, protease and fat-degrading microorganisms.

2. Cleaning agent according to claim 1, **characterized in that** it contains 60 to 80 wt.%, particularly 65 to 75 wt.% urea.

3. Cleaning agent according to claim 1 or 2, **characterized in that** the protease has increased activity in an aqueous, alkaline medium.

4. Cleaning agent according to one of the claims 1 to 3, **characterized in that** the protease is contained in a quantity of at least 0.3 wt.%, particularly at least 0.7 wt.%, based on dry substance.

5. Cleaning agent according to claim 4, **characterized in that** the protease quantity is between 0.7 and 4.0 wt.%.

6. Cleaning agent according to at least one of the preceding claims, **characterized in that** the fat-degrading microorganisms are present in the form of a mixed bacterial culture.

7. Cleaning agent according to at least one of the preceding claims, **characterized in that** the fat-degrading microorganisms are present in a quantity of at least 0.3 wt.%, particularly at least 0.7 wt.%, based on dry substance.

8. Cleaning agent according to claim 7, **characterized in that** the fat-degrading microorganism quantity is between 0.7 and 4.0 wt.%.

9. Cleaning agent according to at least one of the preceding claims, **characterized in that** the alkaline-acting agent is present in the form of an alkali metal and/or alkaline earth hydroxide and/or an alkaline-acting salt of an alkali metal and/or alkaline earth hydroxide.

10. Cleaning agent according to claim 9, **characterized in that** the alkaline-acting agent is a mixture of sodium bicarbonate and sodium carbonate.

11. Cleaning agent according to claim 10, **characterized in that** in the mixture of sodium carbonate and sodium bicarbonate, there are 2 to 4, particularly 2.8 to 3.3, parts by weight sodium carbonate per part by weight of sodium bicarbonate.

12. Cleaning agent according to at least one of the preceding claims, **characterized in that** it contains a surfactant, particularly a biodegradable surfactant.

13. Cleaning agent according to claim 12, **characterized in that** it contains at least 0.3 wt.% surfactants, particularly at least 0.7 wt.% surfactants, based on dry substance.

14. Cleaning agent according to claim 13, **characterized in that** the surfactants are present in a quantity of 0.7 to 2.5 wt.%.

15. Cleaning agent according to at least one of the preceding claims, **characterized in that** it contains a conventional carbon source for the fat-degrading microorganisms.

16. Cleaning agent according to claim 15, **characterized in that** the carbon source is an organic acid, particularly citric acid.

17. Cleaning agent according to claim 16, **characterized in that** the citric acid is in the form of its anhydride.

18. Cleaning agent according to at least one of the preceding claims, **characterized in that** it contains carbohydrate-degrading enzymes, particularly cellulase.

19. Cleaning agent according to at least one of the preceding claims, **characterized in that** the proteases are in the form of a mixture of at least 3, particularly at least 4, different proteases.

20. Cleaning agent according to at least one of the preceding claims, **characterized in that** it additionally contains lipase, particularly in the form of a mixture of at least 3, particularly at least 5, different lipases.

21. Cleaning agent according to at least one of the preceding claims, **characterized in that** the surfactants are present in the form of a mixture of at least 3, particularly at least 5, different surfactants.

22. Cleaning agent according to at least one of the preceding claims, **characterized in that** it contains fillers in the form of sodium sulphate, sodium chloride and/or saccharose.

23. Cleaning agent according to at least one of the preceding claims, **characterized in that** it contains odorisers and/or dyes.

## Revendications

1. Produit nettoyant, destiné en particulier au nettoyage de conduites d'évacuation pour des eaux usées contenant des graisses et/ou des protéines, résultant d'usages domestiques, d'origine communale ou provenant d'établissements industriels, contenant une urée, un dérivé d'urée, un sel d'urée et/ou un sel d'un dérivé d'urée, ce produit nettoyant étant **caractérisé en ce qu'**il contient 50 à 90 % en poids d'urée, de dérivé d'urée, de sel d'urée et/ou de sel d'un dérivé d'urée, sur base sèche, et un agent exerçant une activité alcaline, qui assure l'existence d'un milieu alcalin, une protéase ainsi que des micro-organismes qui dégradent les graisses.

2. Produit nettoyant suivant la revendication 1, **caractérisé en ce qu'**il contient 60 à 80 % en poids, en particulier 65 à 75 % en poids d'urée.

3. Produit nettoyant suivant la revendication 1 ou 2, **caractérisé en ce que** la protéase manifeste une activité élevée dans un milieu alcalin aqueux.

4. Produit nettoyant suivant l'une des revendications 1 à 3, **caractérisé en ce que** la protéase est présente en une quantité d'au moins 0,3 % en poids, en particulier d'au moins 0,7 % en poids, sur base sèche.

5. Produit nettoyant suivant la revendication 4, **caractérisé en ce que** la quantité de protéase se situe entre 0,7 et 4,0 % en poids.

6. Produit nettoyant suivant au moins l'une des revendications précédentes, **caractérisé en ce que** les micro-organismes qui dégradent les graisses sont présents sous forme d'une culture bactérienne mixte.

7. Produit nettoyant suivant au moins l'une des revendications précédentes, **caractérisé en ce que** les micro-organismes qui dégradent les graisses sont présents en une quantité d'au moins 0,3 % en poids, en particulier d'au moins 0,7 % en poids, sur base sèche.

8. Produit nettoyant suivant la revendication 7, **caractérisé en ce que** la quantité de micro-organismes qui dégradent les graisses se situe entre 0,7 et 4,0 % en poids.

9. Produit nettoyant suivant au moins l'une des revendications précédentes, **caractérisé en ce que** l'agent possédant une activité alcaline est présent sous forme d'un hydroxyde alcalin et/ou alcalino-terreux et/ou d'un sel à activité alcaline d'un hydroxyde alcalin et/ou alcalino-terreux.

10. Produit nettoyant suivant la revendication 9, **caractérisé en ce que** l'agent possédant une activité alcaline est un mélange de bicarbonate de sodium et de carbonate de sodium.

11. Produit nettoyant suivant la revendication 10, **caractérisé en ce qu'**il y a 2 à 4 parties en poids, notamment 2,8 à 3,3 parties en poids de carbonate de sodium par partie en poids de bicarbonate de sodium dans le mélange de carbonate de sodium et de bicarbonate de sodium.

12. Produit nettoyant suivant au moins l'une des revendications précédentes, **caractérisé en ce qu'**il contient un agent tensioactif, en particulier un agent tensioactif biodégradable.

13. Produit nettoyant suivant la revendication 12, **caractérisé en ce qu'**il contient au moins 0,3 % en poids d'agents tensioactifs, en particulier au moins 0,7 % en poids d'agents tensioactifs, sur base sèche.

14. Produit nettoyant suivant la revendication 13, **caractérisé en ce que** les agents tensioactifs sont présents en une quantité de 0,7 à 2,5 % en poids.

15. Produit nettoyant suivant au moins l'une des revendications précédentes, **caractérisé en ce qu'**il contient une source usuelle de carbone pour les micro-organismes qui dégradent les graisses.

16. Produit nettoyant suivant la revendication 15, **caractérisé en ce que** la source de carbone est un acide organique, en particulier l'acide citrique.

17. Produit nettoyant suivant la revendication 16, **caractérisé en ce que** l'acide citrique est présent sous forme de son anhydride.

18. Produit nettoyant suivant au moins l'une des revendications précédentes, **caractérisé en ce qu'**il contient des enzymes qui dégradent les hydrates de carbone, en particulier une cellulase.

19. Produit nettoyant suivant au moins l'une des revendications précédentes, **caractérisé en ce que** les protéases sont présentes sous forme d'un mélange d'au moins 3 protéases différentes, en particulier d'au moins 4 protéases différentes.

20. Produit nettoyant suivant au moins l'une des revendications précédentes, **caractérisé en ce qu'**il contient en outre une lipase, en particulier sous forme d'un mélange d'au moins 3 lipases différentes, en particulier d'au moins 5 lipases différentes.

21. Produit nettoyant suivant au moins l'une des revendications précédentes, **caractérisé en ce que** les agents tensioactifs sont présents sous forme d'un mélange d'au moins 3 agents tensioactifs différents, en particulier d'au moins 5 agents tensioactifs différents.

22. Produit nettoyant suivant au moins l'une des revendications précédentes, **caractérisé en ce qu'**il contient des charges sous forme de sulfate de sodium, de chlorure de sodium et/ou de saccharose.

23. Produit nettoyant suivant au moins l'une des revendications précédentes, **caractérisé en ce qu'**il contient des parfums et/ou des colorants.
